# EUROPÄISCHE PATENTSCHRIFT

(11) **EP 2 450 523 B1**
(45) Veröffentlichungstag und Bekanntmachung des Hinweises auf die Patenterteilung: **12.08.2015**
(21) Anmeldenummer: 11008581.8
(22) Anmeldetag: 26.10.2011
(51) Int. Cl.: E06B 9/88, E06B 9/72

(54) **Antrieb für eine Verdunklungsvorrichtung**
Drive for a darkening device
Entraînement pour un dispositif d'assombrissement

(30) Priorität: 08.11.2010 DE 202010015105 U
(43) Veröffentlichungstag der Anmeldung: 09.05.2012
(73) Patentinhaber: ARCA Beteiligungen GmbH, 46414 Rhede (DE)
(72) Erfinder: Burdack, Frank, 46397 Bocholt (DE); Falkenberg, Matthias, 46395 Bocholt (DE); Kern, Ralf, 46399 Bocholt (DE)
(74) Vertreter: Gottschald, Jan

(56) Entgegenhaltungen:
- EP-A1- 0 940 554
- EP-A1- 2 098 677
- EP-A2- 0 770 757
- DE-A1-102004 041 293

## Beschreibung

Die Erfindung betrifft einen Antrieb für eine Verdunkelungsvorrichtung gemäß Anspruch 1.

Der in Rede stehende Antrieb lässt sich für eine Vielzahl von Verdunkelungsvorrichtungen einsetzen. Wesentlich ist lediglich, dass die Verdunkelungsvorrichtung ein verstellbares Verschlusselement aufweist. Beispiele für ein solches verstellbares Verschlusselement sind Rolläden, Jalousien, Fensterläden, Markisen, Rolltore oder Rollvorhänge.

Der bekannte Antrieb (DE 20 2007 016 283 U1), von dem die Erfindung ausgeht, ist nach Art eines Rohrmotors ausgestaltet. Der Antrieb weist zur Erzeugung von Antriebsbewegungen einen Antriebsmotor und ein dem Antriebsmotor nachgeschaltetes Getriebe auf. Dem Antriebsmotor ist eine Steuerung zugeordnet, der wiederum eine Wegmessanordnung zur Ermittlung der aktuellen Position des Rolladens zugeordnet ist.

Die Steuerung des bekannten Antriebs ist regelmäßig mit einem Endlagenspeicher ausgestattet, in dem die steuerungstechnischen Endlagen "Schließ-Endlage" und "Öffnungs-Endlage" speicherbar sind. Mit "steuerungstechnische Endlage" ist vorliegend gemeint, dass die Steuerung den Antriebsmotor beim Erreichen dieser Endlage abschaltet. Damit ist es möglich, die Endlagen in einem weiten Bereich zu programmieren.

Bei der bekannten Anordnung ist es ferner so, dass zur Begrenzung der Verstellung des Rolladens mechanische Endanschläge, nämlich ein "Öffnungs-Endanschlag" und ein "Schließ-Endanschlag" vorgesehen sind.

Eine Herausforderung bei der insbesondere steuerungstechnischen Auflegung des bekannten Antriebs besteht darin, die steuerungstechnischen Endlagen möglichst genau und reproduzierbar zu bestimmen. Eine Schwierigkeit hierbei geht auf die Tatsache zurück, dass nach der mechanischen Installation eines Rolladenpanzers mit Setzerscheinungen zu rechnen ist, die zu einem "Schwimmen" der programmierten Endlagen führen können. Dem kann entgegengewirkt werden, indem bei der Installation auf ein besonders gleichmäßiges Aufwickeln geachtet wird. Der hiermit erzielbare Erfolg hat sich in manchen Fällen allerdings als nicht hinreichend erwiesen. In diesen Fällen lässt sich ein zeitaufwendiges Nachprogrammieren der Endlagen nicht vermeiden.

Der Erfindung liegt das Problem zugrunde, den bekannten Antrieb derart auszugestalten und weiterzubilden, dass die Genauigkeit bei der Programmierung der Endlagen dauerhaft erhöht wird.

Das obige Problem wird durch die Merkmale von Anspruch 1 gelöst.

Der vorschlagsgemäßen Lösung liegt die Überlegung zugrunde, das Verschlusselement vor dem Programmierten, hier dem Einlernen, der steuerungstechnischen Endlagen derart zu verstellen, dass anschließend ein Großteil der oben angesprochenen Setzerscheinungen des Rolladens abgeschlossen ist.

Im Installationsmodus der Steuerung, der unter anderem dem Einlernen der steuerungstechnischen Endlagen dient, ist ein automatischer Einlernzyklus zuerst für die Schließ-Endstellung und dann für die Öffnungs-Endstellung vorgesehen.

Wesentlich ist, dass der obige Einlernzyklus erst ausgelöst oder freigegeben wird, wenn eine insbesondere benutzergeführte motorische Verstellung des Verschlusselements in den Öffnungs-Endanschlag detektiert worden ist. Dies bedeutet, dass vor der Programmierung der Endlagen eine Vor-Block-Fahrt des Rolladens in den Öffnungs-Endanschlag erfolgen muss, was mit einem zumindest geringfügigen Straffziehen des auf die Wickelwelle aufgewickelten Verschluss-elements einhergeht. Es hat sich in Versuchen gezeigt, dass mit diesem Straffziehen ein Großteil der Setzerscheinungen des Rolladens abgeschlossen werden kann. Für das anschließende Einlernen der Schließ-Endlage ist eine entsprechende Verstellung des Verschlusselements in Schließrichtung erforderlich, was mit einem Abwickeln des zuvor straffgezogenen Verschlusselements einhergeht.

Die Kombination des obigen Straffziehens mit dem anschließenden Verstellen in Schließrichtung hat sich in Versuchen insoweit als vorteilhaft herausgestellt, als sich im anschließenden, normalbetriebsmäßigen Gebrauch der Verdunkelungsvorrichtung kaum zusätzliche Setzerscheinungen gezeigt haben. Vorschlagsgemäß handelt es sich bei dem Einlernzyklus um einen automatischen Einlernzyklus. Dies bedeutet, dass die Programmierung der Endlagen selbsttätig erfolgt, ohne dass es notwendigerweise irgendwelche Benutzereingaben bedarf. Dabei werden einerseits die Detektionsmittel zur Detektion einer Verstellung des Verschlusselements in einen der Endanschläge sowie die Wegmessanordnung genutzt.

Vorschlagsgemäß wird also in Kauf genommen, dass eine scheinbar funktionslose Erstellung des Verschlusselements in den Öffnungs-Endanschlag vorgenommen wird, was grundsätzlich zu einem gewissen Zeitverlust führt. Das ist vertretbar, weil die dauerhafte Steigerung der Genauigkeit der Endlagen im Dauerbetrieb beträchtlich ist.

Anspruch 2 betrifft eine besonders bevorzugte konstruktive Ausgestaltung nach Art eines Rohrmotors, die sich für die vorschlagsgemäße Lösung bewährt hat.

Im Folgenden wird die Erfindung anhand einer lediglich ein Ausführungsbeispiel darstellenden Zeichnung näher erläutert. In der Zeichnung zeigt die einzige Figur eine Verdunkelungsvorrichtung mit einem vorschlagsgemäßen Antrieb in einer teilweise geschnittenen, schematischen Ansicht.

Die vorschlagsgemäße Lösung ist in der Zeichnung anhand einer Verdunkelungsvorrichtung mit einem als Rolladen ausgestalteten verstellbaren Verschlusselement 2 gezeigt. Grundsätzlich ist der vorschlagsgemäße Antrieb 1 für viele Varianten von Verdunkelungsvorrichtungen bzw. Sicherungsvorrichtungen anwendbar. Eine beispielhafte Auswahl wurde im einleitenden Teil der Beschreibung gegeben.

Das Verschlusselement 2 ist mittels des Antriebs 1 auf eine Wickelwelle 3 aufwickelbar. Hierfür ist der Antrieb 1 mit einem Antriebsmotor 4 und mit einer dem Antriebsmotor 4 zugeordneten Steuerung 5 ausgestattet Der Steuerung 5 ist wiederum eine nicht dargestellte Wegmessanordnung zur Ermittlung der Stellung des Verschlusselements 2 zugeordnet.

Bei der Wegmessanordnung handelt es sich vorzugsweise um eine inkrementell messende Anordnung, wobei die Steuerung 5 zur Ermittlung der Stellung des Verschlusselements 2 die Inkremente in den Messwerten der Wegmessanordnung zählt und entsprechend speichert.

Die Steuerung 5 ist in einen Betriebsmodus und in einen Installationsmodus bringbar. Im Betriebsmodus der Steuerung 5 ist das Verschlusselement 2 normalbetriebsmäßig zwischen zwei steuerungstechnischen Endlagen "Schließ-Endlage" 7 und "Öffnungs-Endlage" 6 motorisch verstellbar. Hinsichtlich der Auslegung des Begriffs "steuerungstechnische Endlage" darf auf die Erläuterungen im einleitenden Teil der Beschreibung verwiesen werden.

Im Installationsmodus der Steuerung 5 sind die steuerungstechnischen Endlagen 6, 7 insbesondere automatisch einlernbar. Mit "Einlernen" ist vorliegend gemeint, dass das Verschlusselement 2 in die interessierende Stellung gebracht wird und dass aus dieser Stellung die einzulernende Endlage ermittelt und gespeichert wird. Zur Ermittlung der abzuspeichernden Endlage kann die angefahrene Stellung als solche übernommen werden oder mathematisch bearbeitet, insbesondere mit einem Offset oder dergleichen versehen werden.

Sofern die steuerungstechnischen Endlagen 6, 7 eingelernt sind, sorgt die Steuerung 5 dafür, dass der Antriebsmotor 4 bei Erreichen der jeweiligen steuerungstechnischen Endlagen 6, 7 abgeschaltet wird.

Zusätzlich zu den steuerungstechnischen Endlagen 6, 7 ist die motorische Verstellung des Verschlusselements 2 mechanisch in Öffnungsrichtung durch einen "Öffnungs-Endanschlag" 8 und hier und vorzugsweise auch in Schließrichtung durch einen "Schließ-Endanschlag" 9 begrenzt. Für das Anschlagen am "Öffnungs-Endanschlag" 8 ist der Rolladen 2 beispielsweise mit Anschlagzungen 10 ausgestattet, die sich im Wesentlichen senkrecht zur Fläche des Rolladens 2 erstrecken.

Zur Erfassung einer Verstellung des Verschlusselements 2 in den Öffnungs-Endanschlag 8 und in den hier und vorzugsweise vorhandenen Schließ-Endanschlag 9 sind Detektionsmittel vorgesehen. Diese Detektionsmittel können im einfachsten Fall als Endschalter ausgestaltet sein, mit denen das Verschlusselement 2 beim Erreichen des jeweiligen Endanschlags 8, 9 in auslösenden Kontakt kommt. Andere, besonders bevorzugte Varianten werden weiter unten erläutert.

Von besonderer Bedeutung ist vorliegend die Tatsache, dass eine motorische Verstellung des Verschlusselements 1 in den Öffnungs-Endanschlag 8 mit einer zumindest geringfügigen Straffung des auf die Wickelwelle 3 aufgewickelten Verschlusselements 2 einhergeht. Dabei liegen die Anschlagzungen 10 am Öffnungs-Endanschlag 8 blockierend an, während der Antriebsmotor 4 geringfügig weiterdreht. Es lässt sich leicht vorstellen, dass damit ungewünschte Freiräume im Wickelmuster des Verschlusselements 2 beseitigt werden können, um die oben angesprochenen, späteren Setzerscheinungen zu vermeiden.

Wesentlich ist weiter, dass im Installationsmodus der Steuerung 5 ein insbesondere automatischer Einlernzyklus erst für die Schfieß-Endlage 7 und dann für die Öffnungs-Endlage 6 vorgesehen ist, der durch die Detektion einer insbesondere benutzergeführten motorischen Verstellung des Verschlusselements 2 in den Öffnungs-Endanschlag mit entsprechender Straffung des Verschlusselements 2 ausgelöst oder freigegeben wird.

Für die benutzergeführte motorische Verstellung des Verschlusselements 2 ist eine Eingabeeinheit mit Richtungstasten 5a, 5b vorgesehen. Diese Eingabeeinheit kann fest installiert oder als Funkfernbedienung ausgestaltet sein. Denkbar ist auch, dass die Eingabeeinheit als ein Programmiergerät ausgestaltet ist, das nur während der Installation Anwendung findet.

Vorzugsweise befindet sich die Steuerung 5 im Auslieferungszustand des Antriebs 1 im Installationsmodus. Nach der Erstinstallation der Verdunkelungsvorrichtung und nach dem Anschluss des Antriebs 1 an das Stromnetz befindet sich die Steuerung 5 also im Installationsmodus.

Um nun den Einlernzyklus zu starten, verstellt der Benutzer das Verschlusselement 2 motorisch in den Öffnungs-Endanschlag 8, was mit der obigen Straffung des Yerschlusselements 2 einhergeht.

Nach der Detektion der Verstellung des Verschlusselements 2 in den Öffnungs-Endanschlag 8 durch das entsprechende Detektionsmittel stoppt die Steuerung 5 den Antriebsmotor 4 und verstellt das Verschlusselement 2 mittels des Antriebs 1 erst in Schließrichtung bis zur Detektion des Schließ-Endanschlags 9 und dann in Öffnungsrichtung bis zur Detektion des Öffnungs-Endanschlags 8. Die "Schließ-Endlage" 7 und die "Öffnungs-Endlage" 6 ermittelt die Steuerung 5 basierend auf den jeweiligen Messwerten der Wegmessanordnung im Scbließ-Endanschlag 9 bzw. im Öffnungs-Endanschlag 8. Die so ermittelten Endlagen 6, 7 speichert die Steuerung 5 in einem entsprechenden Endlagenspeicher. Mit dem letztgenannten Einlernzyklus lassen sich die Endlagen 6, 7 automatisch einlernen, ohne dass es irgendwelcher zusätzlicher Benutzereingaben bedarf.

Grundsätzlich ist es auch denkbar, dass der Einlernzyklus zur Programmierung der Endlagen 6, 7 zumindest teilweise benutzergeführt erfolgt. Hierfür kann es beispielsweise vorgesehen sein, dass das Anfahren des Schließ-Endanschlags 9 und/oder das entsprechende Anfahren des Öffnungs-Endanschlags 8 durch entsprechende Benutzereingaben erfolgt. Hierfür ist wie oben erläutert eine Eingabeeinheit mit entsprechenden Richtungstasten 5a, 5b vorgesehen.

Es wurde schon darauf hingewiesen, dass der Antrieb 1 vorzugsweise als Rohrmotor mit einem rohrförmigen Gehäuse 11 ausgestaltet ist, der im montierten Zustand in der Wickelwelle 3 oder dergleichen angeordnet ist. Bei dem dargestellten und insoweit bevorzugten Ausführungsbeispiel weist der Rohrmotor einerends einen Rohrmotorkopf 12 für den Anschluss mit einem ortsfesten Gegenlager 13 und anderenends einen Mitnehmer 14 für die antriebstechnische Kopplung mit der Wickelwelle 3 oder dergleichen auf. Mit einer solchen Anordnung lässt sich die vorschlagsgemäße Lösung ganz besonders einfach umsetzen.

Es wurde ebenfalls schon angesprochen, dass für die Detektionsmittel zur Detektion einer Verstellung des Verschlusselements 2 in den Öffnungs-Endanschlag 8 und in den Schließ-Endanschlag zahlreiche Realisierungsmöglichkeiten bestehen. Eine Variante besteht darin, im Bereich der Endanschläge 8, 9 entsprechende Endschalter vorzusehen. In besonders bevorzugter Ausgestaltung ist es vorgesehen, dass die Detektionsmittel zur Detektion des Öffnungs-Endanschlags 8 mit einer Drehmomentabschaltung arbeiten. Im Einzelnen ist es aber vorzugsweise vorgesehen, dass die Detektionsmittel zur Detektion des Öffnungs-Endanschlags 8 das Überschreiten eines vorbestimmten Antriebs-Drehmoments überwachen. Das lässt sich beispielsweise mittels einer Überwachung der Antriebsströme erreichen. Eine bevorzugte Variante hierfür zeigt die deutsche Patentanmeldung DE 10 2010 012 181 A1, die auf die Anmelderin zurückgeht und die hiermit insoweit zum Gegenstand der vorliegenden Anmeldung gemacht wird.

Die mit der Ausgestaltung der obigen Detektionsmittel mit Drehmomentüberwachung hat einen ganz besonderen Vorteil für die oben angesprochene Auslösebewegung des Verschlusselements 2. Die Verstellung des Verschlusselements 2 erfolgt ja solange, bis der Öffnungs-Endanschlag 8 mittels der Detektionsmittel detektiert worden ist. Dann schaltet die Steuerung 5 den Antriebsmotor 4 automatisch ab. Sofern hier die obige Drehmomentüberwachung Anwendung findet, lässt sich die auf das Verschlusselement 2 wirkende Kraft und damit der Grad der Straffung des Verschlusselements 2 beliebig einstellen. Insbesondere ist es möglich, die Detektionsmittel softwaremäßig auf unterschiedliche Verschlusselemente 2 anzupassen.

Auch für die Detektion der Verstellung des Verschlusselements 2 in den Schließ-Endanschlag 9 sind verschiedene Varianten denkbar. In besonders bevorzugter Ausgestaltung ist der Mitnehmer 14 des Rohrmotors über einen Freilauf mit dem Rohrmotor im Übrigen gekoppelt, wobei die entsprechenden Detektionsmittel hier das Durchlaufen des Freilaufs, insbesondere beim Erreichen des Schließ-Endanschlags 8, erfassen. Grundsätzlich ist es aber auch denkbar, dass im Hinblick auf die Erfassung der Verstellung des Verschlusselements 2 in den Schließ-Endanschlag 9 eine Drelamomentüberwachung Anwendung findet.

## Patentansprüche

1. Antrieb für eine Verdunkelungsvorrichtung mit einem verstellbaren Verschlusselement (2) wie einem Rolladen o. dgl., das mittels des Antriebs (1) auf eine Wickelwelle (3) o. dgl. aufwickelbar ist,
wobei ein Antriebsmotor (4), eine dem Antriebsmotor (4) zugeordnete Steuerung (5) und eine Wegmeßanordnung zur Ermittlung der Stellung des Verschlusselements (2) vorgesehen sind,
wobei im Betriebsmodus der Steuerung (5) das Verschlusselement (2) normalbetriebsmäßig zwischen zwei steuerungstechnischen Endlagen "Öffnungs-Endlage" (6) und "Schließ-Endlage" (7) motorisch verstellbar ist,
wobei im Installationsmodus der Steuerung (5) die steuerungstechnischen Endlagen (6, 7) insbesondere automatisch einlernbar sind,
wobei die motorische Verstellung des Verschlusselements (2) mechanisch in Öffnungsrichtung durch einen Öffnungs-Endanschlag (8) und ggf. in Schließrichtung durch einen Schließ-Endanschlag (9) begrenzt ist und wobei Detektionsmittel zur Detektion einer Verstellung des Verschlusselements (2) in den Öffnungs-Endanschlag (8) und in den ggf. vorhandenen Schließ-Endanschlag (9) vorgesehen sind und
wobei eine motorische Verstellung des Verschlusselements (2) in den Öffnungs-Endanschlag (8) mit einer zumindest geringfügigen Straffung des auf die Wickelwelle (3) aufgewickelten Verschlusselements (2) einhergeht,
**dadurch gekennzeichnet,**
**dass** im Installationsmodus der Steuerung (5) ein automatischer Einlernzyklus zuerst für die Schließ-Endlage (7) und dann für die Öffnungs-Endlage (6) vorgesehen ist, der durch die Detektion einer insbesondere benutzergeführten motorischen Verstellung des Verschlusselements (2) in den Öffnungs-Endanschlag (8) mit entsprechender Straffung des Verschlusselements (2) ausgelöst oder freigegeben wird und
**dass** im Zuge des automatischen Einlernzyklus die Steuerung (5) das Verschlusselement (2) mittels des Antriebs (1) erst in Schließrichtung bis zur Detektion des Schließ-Endanschlags (9) und dann in Öffnungsrichtung bis zur Detektion des Öffnungs-Endanschlags (8) verstellt und die Endlagen (6, 7) basierend auf den Meßwerten der Wegmessanordnung im Schließ-Endanschlag (9) bzw. im Öffnungs-Endanschlag (8) ermittelt und speichert.

2. Antrieb nach Anspruch 1, **dadurch gekennzeichnet, dass** der Antrieb (1) als Rohrmotor mit einem rohrförmigen Gehäuse (11) ausgestaltet ist, der im montierten Zustand in der Wickelwelle (3) o. dgl. angeordnet ist, vorzugsweise, dass der Rohrmotor einerends einen Rohrmotorkopf (12) für den Anschluss mit einem ortsfesten Gegenlager (13) und anderenends einen Mitnehmer (14) für die antriebstechnische Kopplung mit der Wickelwelle (3) o. dgl. aufweist.

3. Antrieb nach Anspruch 1 oder 2, **dadurch gekennzeichnet, dass** die Detektionsmittel zur Detektion des Öffnungs-Endanschlags (8) das Überschreiten eines vorbestimmten Antriebs-Drehmoments überwachen.

## Claims

1. Drive for a darkening device with an adjustable closure element (2), such as a roller shutter or the like, which is windable onto a winding shaft (3) or the like by means of the drive (1),
wherein a drive motor (4), a controller (5) assigned to the drive motor (4), and a displacement-measuring arrangement for determining the position of the closure element (2) are provided,
wherein, in the operating mode of the controller (5), the closure element (2) during normal operation is adjustable by motor between two control-related end positions "opening end position" (6) and "closing end position" (7),
wherein, in the installation mode of the controller (5), the control-related end positions (6, 7) are programmable, in particular automatically,
wherein the motorized adjustment of the closure element (2) is delimited mechanically in the opening direction by an opening end stop (8) and optionally in the closing direction by a closing end stop (9), and wherein detection means are provided for detecting an adjustment of the closure element (2) into the opening end stop (8) and into the optionally present closing end stop (9), and
wherein a motorized adjustment of the closure element (2) into the opening end stop (8) is associated with an at least slight tensioning of the closure element (2) wound onto the winding shaft (3), **characterized**
**in that**, in the installation mode of the controller (5), an automatic programming cycle is provided first of all for the closing end position (7) and then for the opening end position (6), said programming cycle being triggered or released by detection of an in particular user-guided, motorized adjustment of the closure element (2) into the opening end stop (8) with corresponding tensioning of the closure element (2), and
**in that**, during the automatic programming cycle, the controller (5) first of all adjusts the closure element (2) by means of the drive (1) in the closing direction until the closing end stop (9) is detected and then in the opening direction until the opening end stop (8) is detected, and determines and stores the end positions (6, 7) in the closing end stop (9) and in the opening end stop (8) on the basis of the measured values of the displacement-measuring arrangement.

2. Drive according to Claim 1, **characterized in that** the drive (1) is configured as a tubular motor with a tubular housing (11) which, in the fitted state, is arranged in the winding shaft (3) or the like, preferably **in that** the tubular motor at one end has a tubular motor head (12) for connection to a positionally fixed counterbearing (13) and at the other end has a driver (14) for the coupling in terms of drive to the winding shaft (3) or the like.

3. Drive according to Claim 1 or 2, **characterized in that** the detection means for detecting the opening end stop (8) monitor the exceeding of a predetermined driving torque.

## Revendications

1. Entraînement pour un dispositif d'assombrissement comprenant un élément de fermeture réglable (2) tel qu'un volet roulant ou similaire, lequel peut être enroulé sur un arbre d'enroulement (3) ou
similaire au moyen de l'entraînement (1),
un moteur d'entraînement (4), une commande (5) associée au moteur d'entraînement (4) et un ensemble de mesure de course pour déterminer la position de l'élément de fermeture (2) étant prévus,
dans le mode de fonctionnement de la commande (5),
l'élément de fermeture (2) étant, en fonctionnement normal, réglable par moteur entre deux positions finales de technique de commande que sont la « position finale d'ouverture » (6) et
la « position finale de fermeture » (7),
dans le mode d'installation de la commande (5),
les positions finales (6, 7) de technique de commande pouvant être programmées par apprentissage en particulier automatiquement,
le réglage par moteur de l'élément de fermeture (2) étant limité mécaniquement, dans la direction d'ouverture, par une butée de fin de course d'ouverture (8) et éventuellement, dans la direction de fermeture, par une butée de fin de course de fermeture (9), et des moyens de détection étant prévus dans la butée de fin de course d'ouverture (8) et dans la butée de fin de course de fermeture (9) éventuellement présente pour la détection d'un réglage de l'élément de fermeture (2), et
un réglage par moteur de l'élément de fermeture (2) dans la butée de fin de course d'ouverture (8) étant accompagné d'un resserrement au moins léger de l'élément de fermeture (2) enroulé sur l'arbre d'enroulement (3),
**caractérisé**
**en ce que**, dans le mode d'installation de la commande (5), un cycle d'apprentissage automatique est préau tout d'abord pour la position finale de fermeture (7) et ensuite pour la position finale d'ouverture (6), lequel cycle d'apprentissage est déclenché ou libéré par la détection d'un réglage par moteur en particulier guidé par un utilisateur de l'élément de fermeture (2) dans la butée de fin de course d'ouverture (8) avec resserrement correspondant de l'élément de fermeture (2), et
**en ce qu'**au cours du cycle d'apprentissage automatique, le commande (5) règle l'élément de fermeture (2) au moyen de l'entraînement (1) tout d'abord dans la direction de fermeture jusqu'à la détection de la butée de fin de course de fermeture (9) et ensuite dans la direction d'ouverture jusqu'à la détection de la butée de fin de course d'ouverture (8) et détermine et met en mémoire les positions finales (6, 7) dans la butée de fin de course de fermeture (9) ou dans la butée de fin de course d'ouverture (8) sur la base des valeurs de mesure de l'ensemble de mesure de course.

2. Entraînement selon la revendication 1, **caractérisé en ce que** l'entraînement (1) est configuré en tant que moteur tubulaire comprenant un boîtier tubulaire (11) qui est disposé dans l'arbre d'enroulement (3) ou similaire dans l'état montré, de préférence **en ce que** le moteur tubulaire
comprend, à une extrémité, une tête de moteur tubulaire (12) pour le raccordement à un contre-palier (13) fixe et, à l'autre extrémité, un élément d'entraînement (14) pour l'accouplement par une technique d'entraînement à l'arbre d'enroulement (3) ou similaire.

3. Entraînement selon à revendication 1 ou 2, **caractérisé en ce que** les moyens de détection pour la détection de la butée de fin de course d'ouverture (8) surveillent le dépassement d'un couple d'entraînement prédéterminé.
